# FASCICULE DE BREVET EUROPEEN

(11) **EP 0 412 904 B1**
(45) Date de publication et mention de la délivrance du brevet: **10.07.1996**
(21) Numéro de dépôt: 90402262.1
(22) Date de dépôt: 07.08.1990
(51) Int. Cl.: E06B 3/96

(54) **Encadrement en bois comportant une rainure pour vitrage**
Holzumrahmung mit einer Nut für die Verglasung
Wooden framing with a groove for the glasswork

(30) Priorité: 08.08.1989 FR 8910687
(43) Date de publication de la demande: 13.02.1991
(73) Titulaire: PELLERIN S.A., F-52002 Chaumont Cedex (FR)
(72) Inventeur: Clement, Jacques, F-52000 Chaumont (FR); Pellerin, Pierre, F-52000 Chaumont (FR)
(74) Mandataire: Phélip, Bruno

(56) Documents cités:
- EP-A- 0 321 062
- DE-A- 3 420 224
- FR-A- 2 100 207
- FR-A- 2 356 797
- FR-A- 2 533 253
- GB-A- 2 093 101

## Description

La présente invention concerne un vantial vitré, à réglage d'équerrage de vitrage, comprenant un encadrement en bois sans parclose, qui comporte deux montants et deux traverses et, sur sa périphérie intérieure, une rainure continue pour recevoir ledit vitrage.

Les vantaux vitrés connus, notamment ceux équipés d'un vitrage d'isolation thermique à double vitre et lame d'air, comportent d'une façon générale les éléments suivants :
- un encadrement pourvu de ferrures appropriées et comportant sur son côté intérieur une feuillure de réception de vitrage,
- une première garniture d'étanchéité placée contre le flanc de feuillure et contre laquelle s'applique une face du vitrage,
- le vitrage proprement dit,
- une seconde garniture d'étanchéité placée contre la seconde face du vitrage,
- des cales d'équerrage placées entre les côtés étroits du vitrage et les surfaces intérieures correspondantes de l'encadrement, c'est-à-dire le fond de feuillure, et
- une parclose s'appliquant contre la seconde garniture d'étanchéité et fixée sur les éléments respectifs de l'encadrement.

Dans la plupart des réalisations connues, les cales d'équerrage sont disposées par paires d'éléments orthogonaux dans deux angles diagonalement opposés du vantail, à savoir l'angle supérieur opposé au ferrage et l'angle inférieur placé du côté du ferrage. Les épaisseurs des cales sont choisies au montage en fonction des conditions existantes, ce qui nécessite des opérations d'adaptation assez longues et délicates.

Le document FR-A-2 356 797 décrit un cadre en bois pour fenêtres, dont les parties constitutives, dénommées lattes, c'est-à-dire les montants et traverses, peuvent être fabriquées à l'avance et transportées séparément, afin d'être assemblées sur place. A cet effet, les extrémités des lattes présentent un profil du type à tenon et mortaise, les moyens d'assemblage étant constitués par des vis s'engageant dans des petits cylindres en matière plastique. Il est prévu également une cavité continue longitudinale destinée à recevoir le vitrage au moment de la construction finale du cadre. Un joint d'étanchéité est interposé alors au fond de cette cavité et il s'étend par ses parties latérales des deux côtés du vitrage. Le document FR-2 356 797 prévoit un assemblage mécanique particulier des extrémités des montants et traverses, sans aucun joint d'étanchéité spécifique au niveau de la partie assemblée. Egalement, il ne comporte aucun moyen de réglage d'équerrage de vitrage. Du fait de la nature des éléments d'assemblage, à savoir les vis et les petits cylindres en matière plastique, il n'y a aucun réglage possible une fois que le montage est réalisé. On ne trouve pas non plus dans ce document antérieur la description de moyens d'écoulement d'eau à partir de la traverse inférieure.

Le document FR-A-2 533 253 a pour objet un vantail vitré à réglage d'équerrage de vitrage. L'encadrement sans parclose comporte une rainure susceptible de recevoir le vitrage avec interposition d'un joint d'étanchéité. L'enseignement de ce document concerne le réglage de la position du vitrage dans la rainure, grâce à des cales qui peuvent être actionnées de l'extérieur par un dispositif de réglage d'équerrage, par exemple sous forme de vis. Le système d'assemblage mécanique du vantail est traditionnel. Le joint d'étanchéité comporte des parties latérales qui s'étendent de chaque côté du vitrage. Ainsi, le document FR-A-2 533 253 n'enseigne pas une conception d'ensemble du vantail sans parclose qui comporterait, en plus des moyens nécessaires de réglage d'équerrage de vitrage, des moyens d'étanchéité de vitrage adaptés à une conception monobarrière et surtout des moyens d'étanchéité au niveau de l'assemblage des extrémités des montants et traverses. On ne trouve pas non plus dans ce document antérieur la description de moyens d'écoulement d'eau à partir de la traverse inférieure.

Le document édité en novembre 1985 par le Centre Technique du Bois et de l'Ameublement (cahier N°127), sous le titre "Fenêtres performantes, conception et exemples", constitue un catalogue contenant de très nombreux montages illustratifs qui, pour beaucoup, ont un caractère expérimental. La première partie traite des principes pour la conception des menuiseries en bois. On trouve en particulier, pages 37 et 38, un exposé de principes d'ordre général sur les assemblages d'angles pour les vantaux. Ces schémas d'assemblage d'angles entre montants et traverses concernent exclusivement des vantaux avec parcloses et par conséquent à feuillure ouverte. Les exemples illustrés font appel à la technique traditionnelle de mise en place de mastic avec la pose des parcloses pour assurer l'étanchéité. Il est également envisagé (voir notamment pages 37 et 38) des montages avec calfeutrement en mousse ainsi qu'avec dispositifs anti-torsion, comportant par exemple deux tourillons ou vis. Dans de tels exemples, les surfaces en regard des montants et traverses à assembler sont planes. Le cahier du CTBA n'illustre que des vantaux en bois avec parcloses, pour lesquels les modes d'assemblage mécanique ne sont pas du type à tenon et mortaise. Les exemples de calfeutrement proposés, c'est-à-dire soit des mousses, soit des mastics, ne conviennent pas quand la géométrie des profils en regard est complexe. Le document en cause n'enseigne pas de joint d'étanchéité conformé lors de la fabrication et avant la mise en oeuvre dans les assemblages de la fenêtre. Les calfeutrements décrits dans le cahier CTBA ne conservent pas leur caractéristiques dimensionnelles lors du démontage. On ne trouve pas non plus dans ce document des indications sur les caractéristiques d'ensemble d'un vantail sans parclose, avec un joint de vitrage monobarrière.

Le brevet DE-A-34 20224 décrit une fenêtre avec parcloses dans laquelle l'étanchéité de vitrage est réalisée avec double barrière. Dans le montage illustré par ce document, il est prévu un écoulement d'eau ponctuel vers l'extérieur, grâce à des canaux qui traversent obliquement la traverse inférieure. L'assemblage des montants et traverses est traditionnel, c'est-à-dire qu'il est collé et complété par un vissage. Dans ce montage, c'est le collage qui assure l'étanchéité. Mais il est connu que cette solution n'est pas durable. Elle ne peut pas, en tout cas, être transposée à un encadrement sans parclose.

Un but de la présente invention est de proposer un vantail vitré, à réglage d'équerrage de vitrage, comprenant un encadrement en bois sans parclose de manière à en faciliter la conception et le montage.

Du fait de l'absence de parclose qui supprime toute possibilité de modification du réglage d'équerrage après assemblage, pour compenser ultérieurement un défaut d'équerrage sans redémonter le vantail, un autre but de l'invention est de proposer un dispositif de réglage d'équerrage approprié à la conception nouvelle et avantageuse du vantail vitré conforme à la présente invention. L'absence de parclose et celle des pointes de fixation de ces parclose qui en résulte accroît l'esthétique du vantail et favorise la pérennité des produits de revêtement (peinture, lasure) puisqu'il n'y a plus ni surépaisseur, ni point d'accrochage.

Ainsi, le vantail vitré conforme à l'invention comporte les caractéristiques de la revendication 1.

Selon une caractéristique avantageuse de l'invention, au moins une extrémité de chaque traverse ou de chaque montant comprend une saillie dont la face interne supérieure prolonge la rainure de vitrage correspondante et qui est conformée pour se loger, par emboîtement, dans la rainure de vitrage du montant ou de la traverse adjacente, ladite saillie étant au moins partiellement entourée par un joint d'étanchéité sensiblement conformé en U et formé d'un matériau souple tel qu'un élastomère.

Selon une autre caractéristique avantageuse de l'invention, la paroi intérieure de la rainure de vitrage présente un épaulement sur lequel s'appuie le joint de vitrage. Cet épaulement procure une surface d'appui ou de calage pour ledit joint de vitrage qui évite avantageusement les vibrations du vitrage dans l'encadrement.

Selon l'invention, le vantail vitré du type à rainure comprenant des cales d'équerrage, comprend un dispositif de réglage d'équerrage comprenant un moyen de sollicitation d'au moins une cale de vitrage de façon à pousser celle-ci en direction du vitrage, pour établir l'équerrage de ce dernier en relation avec les autres cales.

Avantageusement, ledit moyen de sollicitation de cale de vitrage traverse l'élément d'encadrement correspondant de façon à pouvoir être actionné de l'extérieur de celui-ci.

A cet effet, ledit moyen de sollicitation de cale d'équerrage comprend une vis dont l'axe est perpendiculaire à la face de sollicitation de la cale et qui est vissée dans un écrou ou autre organe fileté noyé dans l'élément d'encadrement correspondant, cette vis étant logée dans un trou ménagé dans ledit élément d'encadrement de sorte que sa tête est accessible de l'extérieur, sans dépasser de l'encadrement.

Selon encore un autre aspect avantageux de l'invention, les faces extérieures des éléments d'encadrement du vitrail sont conformées pour recevoir, par clipsage, un capotage métallique qui est préférentiellement une feuille d'aluminium. Ledit capotage métallique, très facile à mettre en place, supprime l'entretien des parties extérieures du vantail en exploitation et en favorise la pérennité.

Selon un autre mode de réalisation préférentiel de l'invention, un joint d'étanchéité se prolonge par ses bords entre le montant et la traverse auxquels il est associé jusqu'à sensiblement les faces extérieures desdits éléments d'encadrement. Le joint d'étanchéité de vitrage peut également de façon avantageuse s'étendre sur les éléments d'encadrement sans interruption au niveau des angles dudit vantail.

D'autres caractéristiques et avantages de l'invention ressortiront encore de la description qui va suivre.

Aux dessins annexés donnés à titre d'exemples non limitatifs :
la Figure 1 est une vue partielle en plan et en coupe, avec arrachements, d'un vantail conforme à un premier mode de réalisation de l'invention,
la Figure 2 est une vue en coupe avec arrachement selon le plan II-II de la Figure 1,
la Figure 3 est une vue en coupe selon le plan III-III de la Figure 1,
la Figure 4 est une vue sensiblement identique à celle de la Figure 3, de la traverse inférieure du vantail selon l'invention,
la Figure 5 est une vue semblable à celle de la Figure 1 d'un vantail conforme à un autre mode de réalisation de l'invention,
la Figure 6 est une vue en coupe selon la ligne VI-VI de la Figure 5,
la Figure 7 enfin, est une vue en coupe selon la ligne VII-VII de la Figure 5.

Aux Figures, on a représenté deux exemples de réalisation d'un vantail vitré, à réglage d'équerrage de vitrage, du type comprenant essentiellement un encadrement en bois sans parclose qui comporte deux montants 3 et deux traverses 2 et, sur sa périphérie intérieure, une rainure continue 12 pour loger le vitrage 1 du vantail. Un vantail de ce genre a déjà été décrit dans le FR-A-2 533 253 appartenant au présent déposant.

L'enseignement de ce brevet est introduit à titre de référence dans le présent mémoire.

Dans les réalisations connues, le vitrage est monté dans l'encadrement du vantail dont les éléments d'encadrement (montants et traverses) comportent une feuillure sur le flanc de laquelle on vient placer une garniture d'étanchéité. Ensuite, on met en place le vitrage et on effectue son calage, et en même temps son équerrage, à l'aide de cales comme cela sera précisé par la suite. Puis on met en place une seconde garniture d'étanchéité sur laquelle on vient fixer une parclose à l'aide d'organes appropriés, notamment des vis. Les cales sont réparties sur les quatre côtés de l'encadrement en fonction des jeux existant entre ceux-ci et le vitrage, ce qui constitue une opération longue et délicate, qui ne fournit en outre aucune possibilité de modifier le réglage après assemblage sans redémonter les parcloses. Le même inconvénient est rencontré lors d'un changement de vitrage.

Le vantail vitré conforme à l'invention permet de simplifier les opérations d'assemblage et d'équerrage, d'une part par la suppression des parcloses habituelles et d'autre part par un système de réglage d'équerrage manoeuvrable de l'extérieur, c'est-à-dire permettant une adaptation du réglage à tout moment de la fabrication et de l'utilisation du vantail.

Comme le montrent les figures, en particulier la Figure 4, l'encadrement se composant de montants tels que 3 et de traverses telles que 2, est pourvu d'une rainure périphérique intérieure 12 destinée à recevoir le vitrage 1. Entre ce vitrage 1 et le flanc intérieur de la paroi intérieure de la rainure 12, il est prévu un premier joint d'étanchéité 4, dit "filant", dont la section a dans l'ensemble une forme de L et qui est formé d'un matériau souple tel qu'un élastomère. Le joint de vitrage 4 précité, qui s'étend avantageusement sur toute la longueur de la rainure de vitrage 12 de chaque traverse 2 et de chaque montant 3, est monté en appui sur un épaulement interne 13 de la rainure 12 qui procure en particulier un très bon calage du vitrage dans la rainure 12 et contre le joint de vitrage 4 de sorte que les vibrations du vitrage dans son encadrement sont réduites au minimum.

Selon une autre caractéristique de l'invention, les traverses 2 et les montants 3 sont reliés les uns aux autres par assemblage mécanique avec interposition de deuxièmes moyens d'étanchéité d'assemblage 5 que l'on va maintenant décrire en détail.

La solidarisation de l'assemblage des deux éléments d'encadrement dont l'étanchéité est réalisée de la sorte, est assurée par une vis 7 dont la tête 7a est accessible, depuis l'extérieur de l'encadrement, et dont le corps 7b (voir en particulier Figures 1 et 2) s'étend dans un évidement du montant 3 ou de la traverse 2.

Selon l'invention (voir Figure 2), chaque extrémité de chaque traverse 2 ou de chaque montant 3 comprend une saillie 2a, issue de matière avec l'élément d'encadrement correspondant. La face interne supérieure de ladite saillie 2a prolonge la rainure de vitrage 12 de l'élément d'encadrement correspondant, tandis que cette saillie ou extension est conformée pour se loger, par emboîtement du type tenon-mortaise, dans la rainure de vitrage du montant 3 ou de la traverse 2 adjacente. En vue d'assurer l'étanchéité de l'assemblage ainsi réalisé, les faces de la saillie 2a qui viennent en contact avec les faces correspondantes de la rainure de vitrage 12 qui la reçoit, sont recouvertes d'un joint d'étanchéité 5 sensiblement conformé en U et formé d'un matériau souple tel qu'un élastomère.

Les cales d'équerrage C₁, C₂ du vitrage 1 sont disposées par couples dans deux parties d'angle du vantail, c'est-à-dire par exemple le coin inférieur situé du côté du ferrage et le coin supérieur diagonalement opposé, cette disposition n'étant cependant pas restrictive. Dans l'exemple considéré, ces cales C₁, C₂ sont constituées par des plaquettes en métal ou matière synthétique qui ont en coupe transversale un profil approprié à celui de la rainure de vitrage 12 dans laquelle elles sont placées.

Chaque cale d'équerrage C₁ ou C₂ est disposée (voir en particulier Figure 1) en correspondance avec un trou 20 percé au travers de l'élément d'encadrement 3 correspondant. A la place de ce trou, il est prévu un écrou noyé dans lequel est vissée une vis 22 dont l'extrémité supérieure peut être pourvue d'un creux six-pans, comme indiqué en 23, tandis que son extrémité inférieure 24 est pourvue d'une partie en saillie, par exemple une nervure annulaire, de manière à s'appliquer efficacement contre la cale C₂.

Le réglage d'équerrage s'effectue de la manière suivante à l'aide du dispositif précité, désigné dans son ensemble par R sur les Figures 1 et 3. Les cales C₁ et C₂ qui ont été emboîtées dans la rainure de vitrage 12 s'appliquent élastiquement contre le fond de cette rainure. On obtient ainsi un maintien souple du vitrage en position dans l'encadrement sans faire intervenir de parclose. Pour régler l'équerrage après montage du vitrage, il suffit de faire tourner la vis 22 dans l'écrou 21 pour exercer une poussée sur la cale C₂ et par conséquent, sur le vitrage 1 jusqu'à ce que celui-ci prenne la position correcte dans son logement. Cette opération est effectuée de l'extérieur de l'encadrement par engagement d'un tournevis ou d'une clé dans le trou 20 de la traverse. Une telle structure est tout-à-fait différente des réalisations connues dans lesquelles les liaisons entre le vitrage, les cales et l'encadrement sont rigides et ne permettent aucune adaptation autrement que par un calibrage des cales.

Du fait qu'il n'y a pas de joint d'étanchéité entre le vitrage 1 et le flan de la paroi extérieure de la rainure de vitrage 12 de chaque élément d'encadrement, il convient de prévoir des moyens pour évacuer l'eau qui pourrait s'infiltrer dans la rainure de vitrage 12. A cet effet, la rainure de vitrage 12 de la traverse inférieure 2 de l'encadrement du vantail conforme à l'invention, comprend plusieurs mortaises 6 (voir en particulier Figures 2 et 4) d'écoulement d'eau qui s'étendent de préférence de manière sensiblement régulièrement espacée sur environ la moitié de la longueur de ladite rainure de vitrage et qui débouchent sur la face inférieure de cette traverse inférieure comme cela ressort clairement de la Figure 4. Les mortaises 6 sont inclinées de la rainure 12 vers l'extérieur. Avantageusement, ladite face inférieure de la traverse inférieure 2 de l'encadrement est conformée de manière à surplomber une surface d'écoulement correspondante de l'élément d'appui ou dormant 10 associé au vantail de l'invention. Lesdites mortaises remplacent avantageusement les dispositifs appelés "jet d'eau" des vantaux connus.

Selon encore un autre aspect avantageux de l'invention qui n'a pas été détaillé aux Figures, les faces extérieures des éléments d'encadrement 2 et 3 sont conformées pour recevoir un capotage métallique qui est maintenu sur celles-ci par clipsage. Ledit capotage, qui est avantageusement une feuille en aluminium, ne pose aucun problème de mise en place, c'est-à-dire que sa mise en place peut être réalisée aisément de manière industrielle, et procure l'avantage de supprimer l'entretien des parties extérieures des vantaux qui en sont équipés ainsi que d'en assurer la pérennité avec une surcoût de prix de revient relativement faible.

Une autre variante de l'invention correspondant à un autre mode de l'étanchéité des assemblages a encore été représentée sur les Figures 5 à 7. Dans cette variante, l'étanchéité des assemblages est totale : le premier joint de vitrage 4 s'étend sur les montants 3 et les traverses 2 sans interruption au niveau des angles et les deuxièmes joints d'étanchéité 5 entre les montants 3 et les traverses 2 se prolongent par leurs bords 30 y compris au niveau des arasements desdits montants et traverses.

L'invention propose en résumé une nouvelle conception de vantail vitré en bois dont la réalisation industrielle est facilitée par rapport à celle des vantaux connus, et dont l'utilisation courante présente également des commodités par rapport aux vantaux de l'art antérieur.

L'absence de parclose et celle des pointes de fixation de ces parcloses qui en résulte accroît en outre l'esthétique du vantail et favorise la pérennité des produits de revêtement (peinture, lasure) puisqu'il n'y a plus ni surépaisseur, ni point d'accrochage.

Les signes de référence insérés après les caractéristiques techniques mentionnées dans les revendications, ont pour seul but de faciliter la compréhension de ces dernières, et n'en limitent aucunement la portée.

## Revendications

1. Vantail vitré, à réglage d'équerrage de vitrage, à encadrement en bois sans parclose, qui comporte deux montants (3) et deux traverses (2) et, sur sa périphérie intérieure, une rainure continue (12) pour le vitrage (1), ladite rainure (12) s'étendant jusqu'aux extrémités d'assemblage desdits montants et traverses, un montant (3) et une traverse (2) étant assemblés mécaniquement au moyen, d'une part, d'au moins un élément formant tenon, reçu dans la rainure de vitrage (12) de la traverse (2) ou du montant (3) complémentaire adjacent et, d'autre part, d'au moins une vis (7) dont la tête prend appui sur ledit montant (3) ou ladite traverse (2) et dont le corps s'étend dans la traverse (2) ou le montant (3) complémentaire, le vitrage (1) étant muni d'un premier joint d'étanchéité de vitrage (4) formé d'un matériau souple élastomère et disposé uniquement entre le flanc intérieur de la rainure (12) et le vitrage (1),
l'extrémité d'assemblage de ladite traverse (2) ou dudit montant (3) comprenant une saillie (2a), les faces de la saillie (2a), qui viennent en contact avec les faces correspondantes de la rainure de vitrage (12),étant recouvertes d'un deuxième joint d'étanchéité (5) sensiblement conformé en U,
ledit vantail comportant également des cales de vitrage (C₁, C₂) et un dispositif de réglage d'équerrage (R) comprenant un moyen de sollicitation (21, 22) d'au moins une cale de vitrage (C₁, C₂) de façon à pousser celle-ci en direction du vitrage (1) pour établir l'équerrage de ce dernier en relation avec les autres cales,
la rainure de la traverse inférieure de l'encadrement comprenant plusieurs mortaises (6) d'écoulement d'eau, qui débouchent sur la face inférieure de cette traverse inférieure.

2. Vantail selon la revendication 1, caractérisé en ce qu'au moins une extrémité de chaque traverse (2) ou de chaque montant (3) comprend une saillie (2a) dont la face interne supérieure prolonge la rainure de vitrage (12) correspondante et qui est conformée pour se loger, par emboîtement, dans la rainure de vitrage du montant (3) ou de la traverse (2) adjacente, ladite saillie (2a) étant au moins partiellement entourée par un deuxième joint d'étanchéité (5) sensiblement conformé en U et formé d'un matériau souple tel qu'un élastomère.

3. Vantail selon l'une des revendications précédentes, caractérisé en ce que la paroi intérieure de la rainure de vitrage présente un épaulement sur lequel s'appuie le premier joint de vitrage (4).

4. Vantail selon la revendication 1, caractérisé en ce que ledit moyen de sollicitation de cale de vitrage traverse l'élément d'encadrement (2, 3) correspondant de façon à pouvoir être actionné de l'extérieur de celui-ci.

5. Vantail selon l'une des revendications 1 ou 4, caractérisé en ce que ledit moyen de sollicitation de cale d'équerrage comprend une vis (22) dont l'axe est sensiblement perpendiculaire à la face de sollicitation de la cale et qui est vissée dans un écrou (21) ou autre organe fileté noyé dans l'élément d'encadrement correspondant, cette vis étant logée dans un trou (20) ménagé dans ledit élément d'encadrement, de sorte que sa tête (23) est accessible de l'extérieur, sans dépasser de l'encadrement.

6. Vantail selon l'une des revendications précédentes, caractérisé en ce que les faces extérieures des éléments d'encadrement (2, 3) sont conformées pour recevoir, par clipsage, un capotage métallique.

7. Vantail selon la revendication 6, caractérisé en ce que ledit capotage est une feuille d'aluminium.

8. Vantail selon la revendication 1, caractérisé en ce que le joint d'étanchéité (5) se prolonge par ses bords (30) au niveau d'arasements entre le montant (3) et la traverse (2) auxquels il est associé jusqu'à sensiblement les faces extérieures desdits éléments d'encadrement (2, 3).

9. Vantail selon l'une quelconque des revendications précédentes, caractérisé en ce que le premier joint d'étanchéité de vitrage (4) s'étend sur les éléments d'encadrement (2, 3) sans interruption au niveau des angles dudit vantail.

## Patentansprüche

1. Verglaster Flügel mit einer Holzumrahmung ohne Deckleiste zur Einstellung der Winkelhaltigkeit der Verglasung, wobei die Holzumrahmung zwei Seitenelemente (3) und zwei Querelemente (2) und an ihrem inneren Umfang eine fortlaufende Nut (12) für die Verglasung (1) umfaßt, wobei sich die Nut (12) bis zu den Montageenden der Seitenelemente und Querelemente erstreckt, wobei ein Seitenelement (3) und ein Querelement (2) mechanisch einerseits mittels mindestens eines zapfenbildenden Elementes, das in der Nut für die Verglasung (12) des Querelementes (2) oder des entsprechenden anliegenden Seitenelementes (3) aufgenommen wird, und andererseits mittels mindestens einer Schraube (7), deren Kopf sich auf dem Seitenelement (3) oder dem Querelement (2) abstützt und deren Schaft sich in das Querelement (2) oder das entsprechende Seitenelement (3) erstreckt, montiert ist, und wobei die Verglasung (1) mit einer ersten Dichtung für die Verglasung (4) versehen ist, die aus einem weichen Elastomer besteht und nur zwischen der Innenflanke der Nut (12) und der Verglasung (1) vorgesehen ist, wobei
- das Montageende des Querelementes (2) oder des Seitenelementes (3) eine Auskragung (2a) umfaßt, wobei die Flächen der Auskragung (2a), die mit den entsprechenden Flächen der Nut für die Verglasung (12) in Berührung kommen, von einer zweiten Dichtung (5) überdeckt sind, die im wesentlichen U-förmig ausgebildet ist,
- der Flügel auch Keile für die Verglasung (C1,C2) und eine Vorrichtung zur Einstellung der Rechtwinkligkeit (R) aufweist, die Betätigungsmittel (21, 22) für mindestens einen Keil für die Verglasung (C1,C2) umfaßt, derart, daß dieser an die Verglasung (1) gedrückt wird, um deren Rechtwinkligkeit zu den anderen Keilen herzustellen, und
- die Nut des unteren Querelementes der Umrahmung mit mehreren Zapfenlöchern (6) für das Abfließen von Wasser versehen ist, die zur Unterseite dieses unteren Querelementes führen.

2. Flügel nach Anspruch 1, dadurch gekennzeichnet, daß mindestens ein Ende jedes Querelementes (2) oder jedes Seitenelementes (3) eine Auskragung (2a) aufweist, deren obere Innenfläche die entsprechende Nut für die Verglasung (12) verlängert und so ausgebildet ist, daß sie in die Nut für die Verglasung des Seitenelementes (3) oder des anliegenden Querelementes (2) einsteckbar ist, wobei die Auskragung (2a) mindestens teilweise von einer zweiten Dichtung (5) umgeben ist, die im wesentlichen U-förmig ausgebildet ist und aus einem weichen Material wie Elastomer besteht.

3. Flügel nach einem der vorgenannten Ansprüche, dadurch gekennzeichnet, daß die Innenwand der Nut für die Verglasung einen Ansatz aufweist, auf dem die erste Dichtung für die Verglasung (4) ruht.

4. Flügel nach Anspruch 1, dadurch gekennzeichnet, daß die Betätigungsmittel für den Keil für die Verglasung das entsprechende Rahmenelement (2,3) durchqueren, um von dessen Außenseite betätigt werden zu können.

5. Flügel nach einem der Ansprüche 1 oder 4, dadurch gekennzeichnet, daß die Betätigungsmittel für den Keil zur Einstellung der Rechtwinkligkeit eine Schraube (22) umfaßt, deren Achse im wesentlichen senkrecht zur Stabilisierungsfläche des Keils verläuft und die in eine Mutter (21) oder ein anderes, in das entsprechende Rahmenelement eingelassenes Gewindeelement eingeschraubt ist, wobei sich diese Schraube in einem Loch (20) befindet, das in dem Rahmenelement ausgebildet ist, derart, daß ihr Kopf (23) von außen zugänglich ist, ohne daß sie aus der Umrahmung hervortritt.

6. Flügel nach einem der vorgenannten Ansprüche, dadurch gekennzeichnet, daß die Außenflächen der Rahmenelemente (2,3) so ausgebildet sind, daß sie durch Aufstecken eine Metallverkleidung aufnehmen.

7. Flügel nach Anspruch 6, dadurch gekennzeichnet, daß die genannte Verkleidung aus einem Aluminiumblech besteht.

8. Flügel nach Anspruch 1, dadurch gekennzeichnet, daß sich die Dichtung (5) mit ihren Rändern (30) im Bereich der Abgleichung zwischen dem Seitenelement (3) und dem Querelement (2), zu denen sie gehört, im wesentlichen bis zu den Außenflächen der Rahmenelemente (2,3) fortsetzt.

9. Flügel nach einem der vorgenannten Ansprüche, dadurch gekennzeichnet, daß sich die erste Dichtung für die Verglasung (4) über die Rahmenelemente (2,3) ohne Unterbrechung in den Winkelbereichen des Flügels fortlaufend erstreckt.

## Claims

1. A glazed window leaf, with glasswork squareness adjustment means, with wooden framing without ledge, comprising two side mullions (3) and two crossbars (2) and, on its internal periphery, a continuous groove (12) for the glasswork (1), whereby the said groove (12) stretches forth to the assembly ends of the said side mullions and crossbars, whereas a side mullion (3) and a crossbar (2) are assembled mechanically via at least one peg-shaped element, accommodated in the glasswork groove (12) in the complementary adjacent crossbar (2) or side mullion (3) on the one hand and at least one screw (7) whose head rests on the said side mullion (3) or the said crossbar (2) and whose body stretches into the complementary crossbar (2) or side mullion (3), whereby the glasswork (1) is fitted with a first glasswork packing (4) made of flexible elastomer material and arranged solely between the inner flange of the groove (12) and the glasswork (1), whereas :
the assembly of the said crossbar (2) or of the said side mullion (3) exhibits a projection (2a), whereby the surfaces of the projection (2a) in contact with the corresponding surfaces of the glasswork groove (12) are covered by a second packing (5) more or less shaped as a U,
the said window leaf also comprises glasswork shims (C1, C2) and a squareness adjustment device (R) consisting of a stressing means (21, 22) for at least one glasswork shim (C1, C2) in order to push the latter towards the glasswork (1) in order to place the latter in a square position in relation to the other shims,
the groove of the lower crossbar of the framing comprises several mortises (6) allowing the drainage of water, leading to the lower surface of this lower crossbar.

2. A window leaf according to claim 1, characterised in that at least one end of each crossbar (2) or of each side mullion (3) comprises a projection (2a) whose upper inner surface prolongates the corresponding glasswork groove (12) and which is brought into due form to nest into the glasswork groove of the side mullion (3) or of the adjacent crossbar (2), whereby the said projection (2a) is at least partially surrounded by a second packing (5) more or less in the shape of a U and made of a flexible material, such as an elastomer.

3. A window leaf according to one of the previous claims, characterised in that the internal wall of the glasswork groove exhibits a shoulder supporting the first glasswork packing (4).

4. A window leaf according to claim 1, characterised in that the said stressing means for glasswork shims goes through the corresponding framing element (2, 3) in order to be actuated from outside the latter.

5. A window leaf according to one of the claims 1 or 4, characterised in that the said stressing means for squareness shims comprises a screw (22) whose axis is more or less perpendicular to the stressing surface of the shim and which is tightened into a nut (21) or another threaded body, countersunk into the corresponding framing element, whereby this screw is located in a hole (20) arranged inside the said framing element, so that its head (23) remains accessible from the outside, without protruding from the framing.

6. A window leaf according to one of the previous claims, characterised in that the external surfaces of the framing elements (2, 3) are brought into due form in order to accommodate a snap-on metal cowling.

7. A window leaf according to claim 6, characterised in that the said cowling is an aluminium foil.

8. A window leaf according to claim 1, characterised in that the packing (5) is prolongated by its rims (30) in the area of levellings between the side mullion (3) and the crossbar (2) with which it is associated, up to more or less the external surfaces of the said framing elements (2, 3).

9. A window leaf according to anyone of the previous claims, characterised in that the first glasswork packing (4) stretches over the framing elements (2, 3) without any interruption at the level of the angles of the said window leaf.
